# FASCICULE DE BREVET EUROPEEN

(11) **EP 1 281 336 B1**
(45) Date de publication et mention de la délivrance du brevet: **06.09.2006**
(21) Numéro de dépôt: 02291846.0
(22) Date de dépôt: 22.07.2002
(51) Int. Cl.: A47C 9/08, A47C 3/16

(54) **Banquette pour musicien**
Musikersitz
Seat for musician

(30) Priorité: 31.07.2001 FR 0110477
(43) Date de publication de la demande: 05.02.2003
(73) Titulaire: Laroche, Olivier, 94300 Vincennes (FR)
(72) Inventeur: Laroche, Olivier, 94300 Vincennes (FR)
(74) Mandataire: Feray, Valérie

(56) Documents cités:
- GB-A- 242 467
- GB-A- 2 358 133
- US-A- 3 003 815
- US-A- 4 671 570

## Description

La présente invention concerne une banquette pour musicien, et en particulier une banquette pour pianiste.

Les banquettes pour musiciens connues possèdent une assise sensiblement rigide, plane et horizontale, éventuellement recouverte d'un revêtement de mousse très souple pour la rendre plus confortable et d'une tapisserie traditionnelle.

Ce type de banquettes pose un certain nombre de problèmes. En premier lieu, l'angle d'appui idéal du musicien sur la banquette varie suivant la taille, la morphologie, et éventuellement la caractère de la musique jouée ; la banquette connue, du fait de sa forme figée, ne permet pas de satisfaire toutes ces contraintes. Ainsi, le musicien ne peut pas choisir l'angle avec l'horizontale de son appui fessier.

Notamment, pour ce qui est de la taille, la hauteur d'un piano ou d'une harpe par exemple étant déterminée, les seuls éléments que l'on peut faire varier sont la hauteur et la position de la banquette ; par conséquent, l'angle entre la verticale et le plan des cuisses du musicien doit varier, de sorte que le point d'appui du musicien sur la banquette n'est pas toujours adéquat.

Quant à la morphologie du musicien (proportion tronc/jambes, cambrure lombaire, basculement du bassin, etc...), elle varie d'un individu à l'autre et l'angle d'appui idéal n'est donc pas la même pour tous.

En outre, après un temps d'assise assez long sur ce type de banquettes, la circulation sanguine peut être affectée par l'effet de barre produit par la pression exercée sur la jambe, et plus précisément sur la cuisse, du musicien par la bordure de la banquette.

On connaît par ailleurs par le document US-4 671 570, une chaise pour musicien selon le préambule de la revendication 1 et ajustable en fonction du type d'instrument joué, destinée plus particulièrement aux musiciens jouant des instruments à vent ou à cordes. L'assise de cette chaise a une forme galbée et est inclinable au moyen de mécanismes à came, l'inclinaison étant opérée par le musicien par action sur un levier.

Tout comme la banquette décrite plus haut, cette chaise ne permet pas de satisfaire toutes les contraintes de la pratique de la musique, et ne résout pas le problème de la mauvaise circulation sanguine causée par un temps d'assise prolongé sur une telle chaise.

La présente invention a donc pour objet de mettre au point une banquette pour musicien adaptée à plusieurs types d'instruments, de taille et de morphologie du musicien ainsi qu'à plusieurs types de morceaux travaillés.

La présente invention a également pour but de mettre au point une telle banquette qui permette d'éviter les nuisances à la circulation sanguine causées par les banquettes de l'art antérieur.

La présente invention propose à cet effet une banquette pour musicien comprenant une assise comportant une base rigide, comprenant
une portion plane destinée à être horizontale prolongée par une portion courbée dont le rayon de courbure diminue de manière continue jusqu'au bord de l'assise de sorte que l'angle formé entre la tangente à la surface de la portion courbée et le plan de la portion plane croît depuis la zone de l'assise reliant la portion courbée à la portion plane jusqu'au bord de l'assise, **caractérisée en ce que** la projection de la dite portion courbée sur le plan de la dite portion plane a une longueur au moins égale à celle de la portion plane.

Grâce à la forme particulière du galbe (portion courbée) de la banquette selon l'invention, le musicien peut choisir sa position sur la banquette en fonction de l'instrument joué, de sa taille, de sa morphologie ou du type de morceau travaillé, et de plus, cette forme particulière nuit nettement moins à la circulation sanguine que les formes de l'art antérieur.

Plus précisément, lorsque le musicien est assis sur une banquette de l'art antérieur, il existe un point de compression localisé au niveau de son assise, alors qu'avec la banquette selon l'invention, le point de compression est remplacé par une zone de compression plus étendue. En outre, avec la banquette de l'invention, le point d'appui des ischions (parties de l'os se trouvant en bas et en arrière du bassin) du musicien se trouve dans la zone de compression et non plus à une distance relativement importante de cette dernière. Ceci permet une meilleure répartition du poids du corps sur l'assise, un meilleur équilibre et une meilleure circulation sanguine.

De manière très avantageuse, l'angle formé entre la tangente à la surface de la portion courbée et le plan de la portion plane croît de 0° à 50°. Cet intervalle d'angles est optimal pour obtenir l'effet souhaité tout en conservant une assise confortable et favorable à la circulation sanguine.

Selon un mode de réalisation de l'invention, le rayon de courbure de la portion courbée décroît depuis la zone de l'assise reliant la portion courbée à la portion plane jusqu'au bord de l'assise.

Selon une caractéristique avantageuse, l'assise est recouverte d'un revêtement en matériau suffisamment ferme pour suivre le contour de l'assise. Le revêtement est par exemple en un matériau à base de polyétheruréthane cellulaire de dureté voisine de celle du SYLOMER R25.

Selon une autre caractéristique avantageuse de l'invention.

D'autres caractéristiques et avantages de la présente invention apparaîtront dans la description suivante d'un mode de réalisation de l'invention, donné à titre illustratif et nullement limitatif.

La figure unique représente en perspective l'assise d'une banquette pour musicien selon l'invention.

On voit sur cette figure l'assise 10 d'une banquette pour musicien selon l'invention. La zone supérieure de cette assise, c'est-à-dire celle sur laquelle le musicien s'assoit, comporte à sa partie arrière une portion plane 11 prolongée par une portion courbée 12. Pour la clarté du dessin, la séparation entre les deux portions a été représentée par un trait mixte ; on comprendra néanmoins qu'en pratique, les deux portions 11 et 12 sont dans la prolongation l'une de l'autre sans séparation.

La portion courbée 12 se trouve à l'avant de la banquette, et la portion plane 11 à l'arrière. On appelle avant de la banquette la partie de cette dernière se trouvant à l'avant lorsqu'un musicien y est assis.

Plus précisément, la portion plane 11, destinée à être horizontale, est délimitée à sa partie supérieure par le segment AB de longueur environ égale à 16,5 cm.

La portion courbée 12 a un rayon de courbure qui diminue depuis l'arrière de l'assise 10 jusqu'à l'avant de cette dernière. Elle est schématiquement subdivisée à sa partie supérieure en plusieurs arcs BC, CD, DE, EF et FG. Le rayon de courbure de ces différents arcs diminue depuis l'arrière de l'assise 10 jusqu'à l'avant de cette dernière.

Dans l'exemple illustré sur la figure, les rayons de courbures des différents arcs sont ainsi les suivants :
R_{BC} = 56 cm
R_{CD} = 39 cm
R_{DE} = 21 cm
R_{EF} = 11 cm
R_{FG} = 3,5 cm

En outre, l'angle entre la tangente aux points B, C, D, E et F et le plan de la portion plane 11 augmente depuis le point B jusqu'au point F. Il vaut ainsi successivement 0°, 10°, 20°, 30° et 48° respectivement aux points B, C, D, E et F.

La longueur de la projection de la portion courbée 12 sur le plan de la portion plane 11 est d'environ 23,5 cm.

Enfin, la hauteur de l'assise 10 au niveau de la portion plane 10 est d'environ 9 cm.

L'assise 10 peut être fabriquée en tout matériau suffisamment rigide, comme par exemple du bois. Elle est recouverte au niveau de sa zone supérieure d'un revêtement (non représenté) constitué d'un matériau suffisamment ferme pour suivre de très près le contour de l'assise 10. Ce matériau peut être notamment un polyétheruréthane cellulaire de dureté comparable à celle du SYLOMER R25 d'épaisseur 25 mm. Ce matériau est recouvert d'une mince couche de crin ou de coton, elle-même recouverte d'une toile, puis d'une tapisserie au choix.

La banquette selon l'invention peut être utilisée par tout type de musicien. Elle est tout particulièrement adaptée aux pianistes.

La figure unique montre seulement l'assise d'une banquette pour musicien selon l'invention, mais il est bien évident que cette assise munie d'une structure porteuse adaptée (quatre pieds par exemple) forme la banquette selon l'invention.

Bien entendu, la présente invention n'est pas limitée au mode de réalisation qui vient d'être décrit.

Notamment, les dimensions données ci-dessus l'ont été à titre d'exemple et l'on pourra choisir d'autres dimensions du moment que la caractéristique principale de l'invention, à savoir la courbure de la portion courbée, est respectée.

Par ailleurs, on pourra employer pour fabriquer l'assise de la banquette selon l'invention tout matériau adapté.

Enfin, on pourra remplacer tout moyen par un moyen équivalent sans sortir du cadre de la présente invention, définie par les revendications.

## Revendications

1. Banquette pour musicien comprenant une assise (10) comportant une base rigide comprenant une portion plane (11) destinée à être horizontale prolongée par une portion courbée (12) dont le rayon de courbure diminue de manière continue jusqu'au bord de ladite assise (10) de sorte que l'angle formé entre la tangente à la surface de ladite portion courbée (12) et le plan de ladite portion plane (11) croît depuis la zone de ladite assise (10) reliant ladite portion courbée (12) à ladite portion plane (11) jusqu'au bord de l'assise (10),
**caractérisée en ce que** la projection de ladite portion courbée (12) sur le plan de ladite portion plane (11) a une longueur au mains égale à celle de ladite portion plane (11).

2. Banquette selon la revendication 1 **caractérisée en ce que** ledit angle croît de 0° à 50°.

3. Banquette selon l'une des revendications 1 ou 2 **caractérisée en ce que** le rayon de courbure de ladite portion courbée (12) décroît depuis la zone de ladite assise (10) reliant ladite portion courbée (12) à ladite portion plane (11) jusqu'au bord de l'assise (10).

4. Banquette selon l'une des revendications 1 à 3 **caractérisée en ce que** ladite assise (10) est recouverte d'un revêtement en un matériau suffisamment ferme pour suivre le contour de ladite assise.

5. Banquette selon la revendication 4 **caractérisée en ce que** ledit revêtement est un matériau à base de polyéfiheruréthane cellulaire de dureté voisine de celle du SYLOMER R25.

## Claims

1. Musician's bench comprising a seat pan (10) having a rigid base with a planar portion (11) intended to be horizontal extended by a curved portion (12) whose radius of curvature reduces continuously as far as the edge of said seat pan (10) so that the angle formed between the tangent to the surface of said curved portion (12) and the plane of said planar portion (11) increases from the zone of said seat pan (10) connecting said curved portion (12) to said planar portion (11) as far as the edge of the seat pan (10), **characterized in that** the projection of said curved portion (12) on the plane of said planar portion (11) has a length at least to the length of said planar portion (11).

2. Bench as in claim 1, **characterized in that** said angle increases from 0° to 50°.

3. Bench as in either of claims 1 or 2, **characterized in that** the radius of curvature of said curved portion (12) decreases from the zone of said seat pan (10) connecting said curved portion (12) to said planar portion (11) as far as the edge of the seat pan (10).

4. Bench as in any of claims 1 to 3 **characterized in that** said seat pan (10) is covered with a covering in a material that is sufficiently firm to follow the contour of said seat pan (10).

5. Bench as in claim 4, **characterized in that** said covering is in a cellular polyetherurethane-based material of hardness close to that of SYLOMER R25.

## Patentansprüche

1. Musikersitz mit einer Sitzfläche (10), die eine starre Basisfläche mit einem ebenen Abschnitt (11) besitzt, der horizontal ist und durch einen gekrümmten Abschnitt (12) verlängert wird, dessen Krümmungsradius bis zum Rand der Sitzfläche (19) kontinuierlich abnimmt, so dass der zwischen der Tangente zur Fläche des gekrümmten Abschnittes (12) und der Fläche des ebenen Abschnittes (11) gebildete Winkel von der Zone der Sitzfläche (10), die den gekrümmten Abschnitt (12) mit dem ebenen Abschnitt (11) verbindet, bis zum Rand der Sitzfläche (10) zunimmt,
**dadurch gekennzeichnet, dass** die Projektion des gekrümmten Abschnittes (12) auf die Fläche des ebenen Abschnittes (11) eine Länge von mindestens gleich der Länge des ebenen Abschnittes (11) hat.

2. Musikersitz nach Anspruch 1, **dadurch gekennzeichnet, dass** der Winkel von 0° bis 50° zunimmt.

3. Musikersitz nach einem der Ansprüche 1 oder 2, **dadurch gekennzeichnet, dass** der Krümmungsradius des gekrümmten Abschnittes (12) von der Zone der Sitzfläche (10), die den gekrümmten Abschnitt (12) mit dem ebenen Abschnitt (11) verbindet, bis zum Rand der Sitzfläche (10) abnimmt .

4. Musikersitz nach einem der Ansprüche 1 bis 3, **dadurch gekennzeichnet, dass** die Sitzfläche (10) mit einem Überzug aus einem Material verkleidet ist, das fest genug ist, so dass es der Kontur der Sitzfläche folgt.

5. Musikersitz nach Anspruch 4, **dadurch gekennzeichnet, dass** es sich bei dem Überzug um ein Material auf Zell-Polyurethan-Basis handelt, das eine Härte ähnlich der von SYLOMER R25 besitzt.
